# EUROPÄISCHE PATENTSCHRIFT

(11) **EP 0 848 969 B1**
(45) Veröffentlichungstag und Bekanntmachung des Hinweises auf die Patenterteilung: **09.02.2005**
(21) Anmeldenummer: 97119179.6
(22) Anmeldetag: 03.11.1997
(51) Int. Cl.: A63C 9/08

(54) **Snowboardbinding**
Snowboardbinding
Fixation de planche de neige

(30) Priorität: 19.12.1996 DE 19653162
(43) Veröffentlichungstag der Anmeldung: 24.06.1998
(73) Patentinhaber: Goodwell International Limited, Tortola, British Virgin Islands (VG)
(72) Erfinder: Hansen, Reinhard, 5020 Salzburg (AT)
(74) Vertreter: von Bülow, Tam, Dr.

(56) Entgegenhaltungen:
- EP-A- 0 824 942
- US-A- 5 556 123

## Beschreibung

Die Erfindung bezieht sich auf eine Snowboardbindung gemäß dem Oberbegriff des Patentanspruches 1.

Eine derartige Snowboardbindung ist aus der älteren, nicht vorveröffentlichten EP 0 824 942 A1 bekannt. Diese Snowboardbindung weist ein Fersenelement und ein Ristelement auf, die mit einem Auftrittselement derart gekoppelt sind, daß bei einem Niederdrücken des Auftrittselementes in Richtung zur Snowboardoberfläche das Ristelement und das Fersenelement gleichzeitig zwangsweise in ihre Schließstellung bewegt werden. Weiter hat diese Bindung Mittel, die das Auftrittselement in der Schließstellung fixieren. Generell handelt es sich dabei um eine sog. Step-in-Bindung, die ausschließlich durch Bewegen des Schuhs von einer Öffnungs- in eine Schließstellung gebracht werden.

Es sind im wesentlichen drei Arten von Step-in-Bindungen bekannt geworden. Die erste Art arbeitet mit den sogenannten Hartschalenstiefeln, deren Sohle vorne und hinten Vorsprünge hat, in welche Spannbügel oder Spannelemente eingreifen. Beispiele hierfür finden sich in der EP 0 672 438 A1, DE 44 06 047 A1, WO 95/20423 und DE 44 24 737 C1. Diese Bindungen passen zu allen gängigen Hartschalenstiefeln, nicht jedoch zu den gängigen weichen Stiefeln (im Fachjargon "Softboot" genannt), die meistens mit Schalenbindungen gefahren werden, die ein die Ferse abstützendes Fersenelement und ein Ristelement aufweisen.

Der zweite Typ von Step-In-Bindungen verlegt eine Bindungskomponente in den Stiefel und insbesondere die Stiefelsohle und ein damit lösbarer zu verbindendes zweites Bindungsteil auf das Snowboard. Beispiele hierfür sind in der DE 37 17 108 C2, DE 94 21 380 A1, WO 96/01575, WO 96/26774, WO 96/03185, WO 96/05894 oder WO 95/09035 gezeigt. Diese teilweise sehr komfortabel zu bedienenden Bindungen können allerdings nur mit speziellen Stiefeln gefahren werden, die die entsprechende Bindungskomponente aufweisen. Werden diese Bindungen mit weichen Stiefeln gefahren, so muß zusätzlich der Stiefel die Stützfunktion der Fersenstütze und des Ristelementes übernehmen, was zusätzliche Probleme bringt, da hierfür geeignete Stiefel noch nicht auf dem Markt sind.

Die dritte Art von Step-In-Bindungen, die mit nahezu allen Arten von Stiefeln und insbesondere mit den Softboots verwendet werden kann, ist aus der eingangs genannten EP 0 824 942 A1 sowie aus der DE 44 16 023 C1, DE 24 16 024 C1 und der DE 295 20 277 U1 bekannt.

Bei der DE 44 16 023 C1 hat die Bindung ein Fersen- bzw. Wadenelement, das zum Ein- und Aussteigen unverändert in der normalen Fahrtstellung bleibt und ein Ristelement, das über ein Hebelgestänge mit Seitenwangen der Bindung schwenkbar verbunden ist, wobei an dieser Hebelanordnung ein um eine quer zur Längserstreckung der Bindung verlaufende Achse verschwenkbares Auftrittselement vorgesehen ist, bei dessen Niedertreten das Ristelement nach unten verschwenkt wird und durch eine Verriegelungseinrichtung in der Schließstellung gehalten wird.

Bei der DE 44 16 024 wird ebenfalls ein starres Fersenelement verwendet. Das Ristelement ist in Bindungslängsrichtung zweigeteilt, wobei jeder Teil um eine parallel zur Bindungslängsrichtung verlaufende Achse schwenkbar ist. Beide Ristelementteile sind starr mit L-förmigen, ebenfalls um diese Achse schwenkbaren Hebeln verbunden, wobei die Stiefelsohle beim Auftreten auf die freien Schenkel dieser Hebel beide Ristelementteile nach innen in eine Schließstellung verschwenkt. Der Fahrer muß dann allerdings noch einen die beiden Ristelementteile verbindenden Spannriemen schließen.

Die DE 295 20 277 U1 verwendet ein durchgehendes und sich bis über die Stiefelspitze erstreckendes Ristelement, das an einem L-förmigen Hebel befestigt ist, der um eine quer zur Bindungslängsachse verlaufende Achse schwenkbar ist. Der Fahrer steigt mit der Stiefelspitze in den durch die L-förmigen Hebel und das Ristelement gebildeten Freiraum ein und schwenkt dann beim Niederdrücken des Fußes das Ristelement in die Schließstellung.

Die WO 95/33534 beschreibt eine Snowboardbindung ohne Step-In-Funktion, bei der das Fersenelement nach hinten in eine Öffnungsstellung schwenkbar ist und zusätzlich mit dem hinteren Ende des Ristelementes gekoppelt ist, so daß beim Hochschwenken des Fersenelementes in eine Schließstellung das Ristelement gegensinnig nach unten ebenfalls in eine Schließstellung geschwenkt wird.

Die US 5,556,123 zeigt schließlich noch eine Snowboardbindung, bei der das Fersenelement so weit in eine Öffnungsstellung schwenkbar ist, wobei Ristelement und Fersenelement über Seilzüge miteinander gekoppelt sind. Beim Hochschwenken des Fersenelementes in die Schließstellung wird das Ristelement durch die Seilzüge nach unten in Richtung auf die Oberseite des Snowboardstiefels gezogen.

Aufgabe der Erfindung ist es, die eingangs genannte Snowboardbindung dahingehend zu verbessern, daß sie bei Verwendung beliebiger Stiefel optimalen Halt bei größtmöglichem Komfort beim Ein- und Aussteigen bietet. Diese Aufgabe wird durch die im Patentanspruch 1 angegebenen Merkmale gelöst. Vorteilhafte Ausgestaltungen und Weiterbildungen der Erfindung sind den Unteransprüchen zu entnehmen.

Die Grundidee der Erfindung besteht darin, daß die Snowboardbindung im Auftrittsbereich der Stiefelsohle ein bewegliches Auftrittselement aufweist, das sowohl mit dem Ristelement als auch mit dem Fersenelement gekoppelt ist, und zwar derart, daß beim Niederdrücken des Auftrittselementes das Ristelement und das Fersenelement gleichzeitig zwangsweise in ihre Schließstellung bewegt werden. Das Fersen- und das Ristelement führen dabei im wesentlichen eine gegenläufige, synchrone Schwenkbewegung aus. Weiter sind Mittel vorgesehen, die das Auftrittselement in der Schließstellung fixieren.

Da das Rist- und das Fersenelement aufeinander zu bewegt werden, brauchen beide von der Öffnungs- in die Schließstellung einen geringeren Verstellweg zu durchlaufen, im Vergleich zum Stand der Technik, bei dem nur eines der Elemente bewegt wird. Damit kann das Auftrittselement so dimensioniert werden, daß es einen relativ kleinen Verstellweg hat und trotzdem ausreichende Kräfte auf das Rist- und das Fersenelement überträgt, um den Stiefel zu fixieren. Der Stiefel selbst muß in keiner Weise speziell an die Bindung angepaßt sein. Vielmehr kann jeder beliebige Stiefel verwendet werden und insbesondere auch weiche, bequeme Stiefel, da alle erforderlichen Stütz- und Haltefunktionen von der Bindung übernommen werden.

Bei dem bevorzugten Ausführungsbeispiel ist das Auftrittselement als Kniehebel ausgebildet, der aus zwei über ein Gelenk miteinander verbundenen Hebeln zusammengesetzt ist und von denen ein Hebel schwenkbar in Seitenwangen der Bindung gelagert ist. Das freie Ende des anderen Hebels ist damit in Bindungslängsrichtung linear verschieblich und beispielsweise über Zugorgane mit dem Fersenelement und/oder dem Ristelement gekoppelt. Vorzugsweise ist der Kniehebel so angeordnet, daß sein mittiges Gelenk in der Schließstellung eine Übertotpunktlage einnimmt, wodurch das Auftrittselement in der Schließstellung fixiert ist.

Nach einer anderen Variante der Erfindung ist das Auftrittselement durch einen einzigen Hebel gebildet, dessen eines Ende ebenfalls schwenkbar an Seitenwangen der Bindung befestigt ist, wobei auch dieser Hebel entweder über Zugorgane oder andere Verbindungen mit dem Rist- und dem Fersenelement gekoppelt ist und damit diese beim Niederdrücken des Hebels ebenfalls in die Schließstellung bringt.

Nach einer dritten Variante der Erfindung ist das Auftrittselement eine quer zur Bindungslängsachse verlaufende Stange, deren beiden Enden direkt oder über Zugorgane mit dem Fersenelement und dem Ristelement gekoppelt sind.

Die Kopplung des Auftrittselementes mit dem Fersenelement und/oder dem Ristelement erfolgt nach einem bevorzugten Ausführungsbeispiel der Erfindung über Zugorgane, wie z.B. Stahlseile, die mit dem Auftrittselement und beim Ausführungsbeispiel des Kniehebels mit dem linear verschieblichen Ende des zweiten Hebels verbunden sind und die über Umlenkrollen zum Fersenelement und/oder zum Ristelement geführt sind. Das zum Fersenelement führende Zugorgan umschlingt das Fersenelement an dessen Außenseite und ist an dessen oberen Bereich befestigt. Die dazu gehörige Umlenkrolle ist dagegen im Vorderfußbereich montiert, so daß das Zugorgan zusammen mit dem Fersenelement und den Seitenwangen ein Kräftedreieck aufspannt und damit nach hinten gerichtete Kräfte, wie sie beim Fahren auf der rückwärtigen Kante des Snowboards auftreten, in den Vorderfußbereich der Bindung und damit den Bereich der Vorderkante des Snowboards leitet, was ein "Aufkanten" des Snowboards erleichtert und erlaubt, das Fersenelement aus relativ flexiblem Material herzustellen. Der bei den bisher bekannten Schalenbindungen mit Fersenelement verwendete Begrenzungsanschlag für eine Rückwärtsbewegung kann damit entfallen. Da die Zugorgane mit einfachen Mitteln in ihrer Länge veränderbar sind, kann auch die Grenzstellung und insbesondere die "Vorlage" stufenlos eingestellt werden.

Bei einer bevorzugten Variante der Erfindung ist auch das Ristelement über ein entsprechendes Zugorgan und ggfs. eine Umlenkrolle mit dem Auftrittselement gekoppelt. Bei einem Ausführungsbeispiel der Erfindung ist hierfür beidseitig des Ristelementes je ein Zugorgan angebracht, das am hinteren Ende des Ristelementes befestigt ist. Bei einer weiteren Variante der Erfindung sind für die Verstellung des Ristelementes beidseitig je zwei Zugorgane vorgesehen, von denen das eine am hintere und das andere am vorderen Ende des Ristelementes befestigt ist, so daß das Ristelement nicht um eine quer zur Bindungslängsachse liegende Schwenkachse verschwenkt wird, sondern insgesamt parallel nach unten und ggfs. auch mit einer kleineren Komponente nach hinten gezogen wird.

Bei einer anderen Ausgestaltung der Erfindung sind das Ristelement und das Fersenelement unmittelbar miteinander gekoppelt. Hierzu ist das Fersenelement über sein Schwenkgelenk hinaus mit einem Hebel verlängert, der über ein Gelenk mit dem hinteren Ende des Ristelementes schwenkbar gekoppelt ist. In diesem Falle wird nur ein Zugorgan benötigt, wobei nach einer Variante das das Fersenelement umschlingende Zugorgan verwendet wird und bei einer anderen Variante das Zugorgan im Bereich der genannten Kopplung zwischen Fersenelement und Ristelement oder an dem Hebel des Fersenelementes angebracht ist.

Bei einer Weiterbildung der Erfindung ist das vordere Ende des Ristelementes beidseitig über einen Hebel an den Seitenwangen befestigt, wobei ein Ende dieses Hebels gelenkig an der Seitenwange und das andere Ende gelenkig an dem Ristelement befestigt ist. Dadurch kann das Ristelement im Schwenkbereich dieses Hebels auch in Bindungslängsrichtung verschoben werden, womit zusätzlich erreicht wird, daß beim Öffnen der Bindung die Vorderkante des Ristelementes etwas angehoben wird und dadurch den Stiefel besser freigibt.

Nach einer Weiterbildung der Erfindung haben die Seitenwangen der Bindung ein U-förmiges Querschnittsprofil, das zur Oberseite des Snowboards hin offen ist und einen Hohlraum bildet, in welchem zumindest teilweise die Zugorgane und deren Umlenkrollen untergebracht werden können.

Nach einer Weiterbildung der Erfindung sind an dem Auftrittselement drehbare Walzen oder Rollen angebracht, die eine Reibung zwischen der Stiefelsohle und dem Auftrittselement beim Niederdrücken reduzieren. Nach einer anderen Weiterbildung der Erfindung ist in der Stiefelsohle im Bereich des Auftrittselementes eine Vertiefung vorhanden, wodurch erreicht wird, daß der Stiefel beim Niederdrücken nach hinten in Richtung zum Fersenelement bewegt wird.

Bei Verwendung des Kniehebelprinzips für das Auftrittselement ist nach einer Weiterbildung der Erfindung vorgesehen, daß das freie Ende des Kniehebels in horizontalen Führungen, insbesondere Langlöchern geführt ist, wodurch sichergestellt ist, daß dieses freie Ende sich nur linear bewegt und nicht hochschwenkt.

Die Fixierung des Auftrittselementes in der Schließstellung erfolgt bei dem Kniehebelgelenk im wesentlichen durch die oben genannte Übertotpunktlage. Zusätzlich kann aber auch vorgesehen sein, daß die beiden Kniehebelelemente durch eine Feder miteinander verbunden sind, die sowohl die Öffnungs- als auch die Schließstellung fixieren. Bei einer anderen Variante ist das Gelenk des Kniehebels in einem Federring fixierbar. Schließlich ist auch nach einer Weiterbildung der Erfindung vorgesehen, eine federvorgespannte Verriegelungseinrichtung vorzusehen, die formschlüssig einen Teil des Auftrittselementes übergreift und damit verriegelt.

Zum Öffnen der Bindung ist nach einer Variante der Erfindung vorgesehen, am freien Ende des Kniehebelelementes einen nach oben im wesentlichen parallel zur Rückseite des Fersenelementes verlaufenden Hebel starr anzubringen, bei dessen nach unten Schwenken das Kniehebelelement geöffnet wird.

Bei einer anderen Variante der Erfindung ist ein Zugorgan, wie z.B. ein Seil oder ein Gurt, an mindestens einer Seite des Kniehebelgelenkes angebracht und an dem Fersenelement bis in dessen oberen Bereich geführt. Durch Zug an diesem Gurt oder Seil kann die Bindung ebenfalls geöffnet werden. Wird das formschlüssig das Auftrittselement fixierende Verriegelungselement verwendet, so wird dieses nach einer Weiterbildung der Erfindung durch ein Zugorgan geöffnet, das ggfs. über eine Umlenkrolle geführt ist und ebenfalls bis in den oberen Bereich des Fersenelementes reicht.

Nach einer Weiterbildung der Erfindung ist der das vordere Ende des Ristelementes mit den Seitenwangen verbindende Hebel durch eine Feder vorgespannt, die in der Öffnungsstellung der Bindung das Ristelement nach hinten zieht.

Dem Fachmann ist offensichtlich, daß die oben beschriebenen Varianten und Ausgestaltungen der Erfindung in unterschiedlichster Weise miteinander kombiniert werden können.

Schließlich sei noch darauf hingewiesen, daß die Begriffe "vorne" und "hinten" sich auf die Bindungslängsachse und den Stiefel beziehen. Vorne bezeichnet die Richtung zur Stiefelspitze; hinten bezeichnet die Richtung zur Ferse des Stiefels. Der Begriff "unten" bezeichnet die Richtung zur Snowboardoberfläche hin, der Begriff "oben" bezeichnet die Richtung von der Snowboardoberfläche fort in Richtung zum Fahrer.

Im folgenden wird die Erfindung anhand mehrere Ausführungsbeispiele im Zusammenhang mit der Zeichnung ausführlicher erläutert. Es zeigt:
- Fig. 1A und 1B: eine Snowboardbindung nach der Erfindung mit zwei Zugorganen in Öffnungsstellung (Fig. 1A) und in Schließstellung (Fig. 1B);
- Fig. 2: eine schematische Seitenansicht eines Ausführungsbeispieles mit einem Zugorgan und direkter Kopplung zwischen Ristelement und Fersenelement;
- Fig. 3: eine schematische Seitenansicht einer Snowboardbindung mit ebenfalls nur einem Zugorgan, das das Fersenelement umgreift;
- Fig. 4: eine schematische Seitenansicht einer Snowboardbindung nach einem weiteren Ausführungsbeispiel der Erfindung mit drei Zugorganen;
- Fig. 5: eine Seitenansicht eines praktischen Ausführungsbeispieles einer Snowboardbindung mit einem als Kniehebel ausgebildeten Auftrittselement entsprechend den Ausführungsbeispielen der Fig. 1 bis 4;
- Fig. 6: einen Schnitt längs der Linie VI-VI der Fig. 5, d.h. einen Querschnitt durch den vorderen Teil der Snowboardbindung;
- Fig. 7: einen Schnitt längs der Linie VII-VII der Fig. 5, d.h. eine Draufsicht auf den hinteren Teil der Bindung mit einem als Kniehebel ausgebildeten Auftrittselement;
- Fig. 8: eine Schnittdarstellung ähnlich Fig. 7, gemäß einer weiteren Variante der Erfindung, bei der das Kniehebelelement durch eine Feder vorgespannt und der eine Hebel des Kniehebelelementes geradlinig zwangsgeführt ist;
- Fig. 9: eine schematische Seitenansicht eines Auftrittselementes und eines Stiefels nach einer Weiterbildung der Erfindung;
- Fig.10A: eine teilweise abgeschnittene Seitenansicht der Bindung, zur Verdeutlichung der Übertotpunktlage des Kniehebels zur Fixierung der Schließstellung;
- Fig. 10B: eine Seitenansicht ähnlich Fig. 10A mit einem Federring als Mittel zum Fixieren des Auftrittselementes;
- Fig. 10C: eine ähnliche teilweise abgeschnittene Seitenansicht mit einem schwenkbaren Öffnungshebel;
- Fig. 10D: eine Seitenansicht ähnlich Fig. 10B mit einem Zugorgan zum Öffnen der Bindung;
- Fig. 11: eine schematische Seitenansicht einer Snowboardbindung nach einer weiteren Variante der Erfindung mit einem als einstückiger Hebel ausgebildeten Auftrittselement und einem das Fersenelement umgreifenden Zugorgan;
- Fig. 12A: und 12B eine Seitenansicht in Öffnungsstellung (Fig. 12A) und in Schließstellung (Fig. 12B) nach einer anderen Variante des Ausführungsbeispiels der Fig. 11 mit direkter Kopplung zwischen Ristelement und Fersenelement ohne Verwendung von Zugorganen;
- Fig. 13A und 13B: eine Seitenansicht der Befestigung des Ristelementes an den Seitenwangen in Öffnungs- und Schließstellung;
- Fig. 14: ein weiteres Ausführungsbeispiel der Erfindung mit einer quer zur Bindungslängsachse verlaufenden Stange als Auftrittselement; und
- Fig. 14A: eine geschnittene Draufsicht ähnlich Fig. 7 oder 8 auf das hintere Teil der Bindung des Ausführungsbeispieles der Fig. 14.

Zunächst wird auf Fig. 1A und 1B Bezug genommen:

Die Fig. 1A und 1B zeigen ein Ausführungsbeispiel der Snowboardbindung in geöffneter (Fig. 1A) und geschlossener (Fig. 1B) Stellung. Die in ihrer Gesamtheit mit den Bezugszeichen 1 bezeichnete Snowboardbindung zur Befestigung eines Snowboardstiefels 2 besitzt ein Ristelement 3, das im wesentlichen den Vorderfuß bis zum Rist überdeckt und hält und ein Fersenelement 4, das den Fersenbereich und die Rückseite des Stiefels stützt und hält, wobei diese beiden Elemente 3 und 4 an einem Grundelement bzw. Chassis schwenkbar gelagert sind. Dieses Grundelement besteht mindestens aus zwei an dem Snowboard 22 befestigten Seitenwangen 5, die parallel zur Bindungs- und Stiefellängsrichtung angeordnet sind und im wesentlichen senkrecht von der Snowboardoberfläche abstehen. Wie aus Fig. 6 zu erkennen, sind diese Seitenwangen einstückig mit einer Grundplatte ausgebildet, die beispielsweise mittels eines Drehtellers an dem Snowboard gehalten ist. Weiter weist die Snowboardbindung ein Auftrittselement 6 auf, das so mit dem Ristelement 3 und dem Fersenelement 4 gekoppelt ist, daß beim Niederdrücken des Auftrittselementes 6 diese beiden Elemente von der Öffnungsstellung der Fig. 1A in die Schließstellung der Fig. 1B verschwenkt werden.

Im Ausführungsbeispiel der Fig. 1A und 1B ist das Auftrittselement als Kniehebel ausgebildet, der aus einem ersten Hebel 7 und einem zweiten Hebel 9 besteht, wobei der erste Hebel 7 mit seinem einen Ende in einem Schwenklager 8 an den Seitenwangen 5 schwenkbar befestigt ist, und mit seinem anderen Ende mittels eines Gelenkes 10 mit dem zweiten Hebel 9 schwenkbar verbunden ist, wobei das freie Ende 11 des zweiten Hebels 9 frei verschiebbar ist. Dieses freie Ende 11 des zweiten Hebels 9 kann somit längs der Snowboardoberfläche oder parallel dazu verschoben werden, so daß sich der Abstand zwischen dem freien Ende 11 und dem Schwenklager 8 verändert.

Das Fersenelement 4 ist mittels eines Schwenklagers 12 an den Seitenwangen 5 befestigt und kann - bezogen auf die Längsachse des Stiefels - soweit nach hinten aufgeklappt werden, daß der Stiefel 2 schräg von oben in die Bindung eingeführt werden kann. Auch das Ristelement 3 ist im vorderen Bereich schwenkbar an den Seitenwangen 5 befestigt und kann nach vorne verschwenkt werden.

Im konkreten Ausführungsbeispiel ist das vordere Ende des Ristelementes mittels eines Schwenkhebels 13, das an beiden Enden über Schwenklager 14 bzw. 15 mit dem Ristelement 3 bzw. der jeweiligen Seitenwange 5 verbunden ist, gelagert, so daß das Ristelement 3 nicht nur geschwenkt, sondern auch insgesamt parallel zur Snowboardoberfläche verschoben werden kann und in gewissem Umfange auch senkrecht zu dieser (vgl. Figb. B). Diese doppelgelenkige Verbindung hat den wesentlichen Zweck, dafür zu sorgen, daß sich die vordere Oberkante des Ristelementes 3 beim Öffnen der Bindung nicht nach unten bewegt und dadurch die Stiefelspitze einklemmt.

Das hintere, fersenseitige Ende des Ristelementes 3 hat beidseitig eine Öse 16, an der je ein Zugorgan 17, beispielsweise ein Stahlseil, befestigt ist. Dieses Stahlseil führt von der Öse 16 zu einer Umlenkrolle 18, die an der Seitenwange 5 befestigt ist und von dort zum freien Ende 11 des zweiten Hebels 9. Die Umlenkrolle 18 befindet sich hier etwas unterhalb des Schwenklagers 12 und liegt so, daß die wesentliche Zugrichtung des Zugorganes 17 nach unten zur Snowboardoberfläche gerichtet ist, jedoch auch eine kleinere Kraftkomponente nach hinten hat, so daß das Ristelement 3 auch etwas in Richtung zum Fersenelement gezogen wird.

In ähnlicher Weise ist auch an dem Fersenelement 4 ein Zugorgan 20 befestigt, das ebenfalls ein Stahlseil sein kann. Dieses Zugorgan umgreift die Außenseite des Fersenelementes 4 und ist an diesem in einer Öse 19 gegen Verrutschen gesichert. Statt der Öse 19 kann auch eine verstellbare Schlaufe vorgesehen sein, über die man die Höhe des Angriffspunktes und damit die beiden Grenzstellungen des Fersenelementes einstellen kann, insbesondere die "Vorlage" in der Schließstellung. Das Zugorgan 20 ist beidseitig ebenfalls über an den Seitenwangen 5 befestigte Umlenkrollen 21 geführt und von dort zum freien Ende 11 des zweiten Hebels 9, wo es befestigt ist. Das Zugorgan 20 kann dabei ein durchgehendes Seil sein, das von einer Seite des zweiten Hebels 9, die eine Umlenkrolle 21 um die Rückseite des Fersenelementes 4 herumgeführt ist und auf der anderen Seite in gleicher Weise geführt ist.

Zum Schließen der Bindung, die sich in der in Fig. 1 gezeichneten Öffnungsstellung befindet, führt der Benutzer seinen Stiefel schräg von oben, im wesentlichen durch Schwenken des Kniegelenkes in die Bindung ein, bis der Stiefel an dem Ristelement 3 zur Anlage kommt. Die Stiefelspitze liegt dann schon auf der Snowboardoberfläche bzw. der Grundplatte auf. Durch Absenken der Ferse berührt die Sohle des Stiefels 2 dann das Auftrittselement 6, und zwar im wesentlichen das Gelenk 10. Dadurch wird die Kniehebelanordnung 7, 9 in den Gelenken 8 und 10 verschwenkt und das freie Ende 11 des zweiten Hebels wird nach hinten verschoben, wodurch auf die Zugorgane 17 und 20 ein Zug ausgeübt wird. Dadurch wird das hintere Ende des Ristelementes 3 nach unten gezogen und gleichzeitig das Fersenelement 4 nach oben verschwenkt, bis die Bindung in der in Fig. 1B dargestellten Schließstellung ist, in der der Stiefel 2 durch das Ristelement 3 und das Fersenelement 4 sowie die beiden Seitenwangen 5 fixiert ist.

Wie am besten aus Fig. 1B zu erkennen ist, liegt das Schwenklager 8 oberhalb der Snowboardoberfläche, während bei vollständig geschlossener Bindung das Gelenk 10 und das freie Ende 11 des zweiten Hebels 9 auf der Snowboardoberfläche bzw. auf der Grundplatte aufliegen. Damit befindet sich die Kniehebelanordnung 7, 9 in einer Übertotpunktlage und ist dadurch verriegelt. Zugkräfte, die über die Zugorgane 17 und/oder 20 auf das freie Ende 11 des zweiten Hebels 9 wirken, haben demnach zur Folge, daß das Gelenk 10 nur fester gegen die Oberfläche des Snowboards (nach unten) gedrückt wird. Da bei einer praktischen Ausführungsform (vgl. insbesondere Fig. 5 bis 7 und 8) der Absatz des Stiefels auch auf dem zweiten Hebel 9 liegt und diesen nach unten drückt, bleibt die Bindung auch bei Belastungen der Zugorgane, die in Öffnungsrichtung wirken, verriegelt.

Das Öffnen der Bindung erfolgt dadurch, daß die Kniehebelanordnung in entgegengesetzter Richtung bewegt wird, was weiter unten im Zusammenhang mit Fig. 10 beschrieben wird. Man erhält mit der Erfindung eine automatisch schließende Bindung, die allein durch den Stiefel zu schließen ist, ohne daß sich der Fahrer zur Bindung bücken muß. Durch das Zugorgan 20, das das Fersenelement 4 in der Schließstellung hält, werden nach hinten gerichtete Kräfte, die dann auftreten, wenn der Fahrer die Hinterkante des Snowboards belastet, direkt in den vorderen Bereich der Seitenwangen 5 und damit den vorderen Bereich des Snowboards geleitet, was günstig für eine Führung der Kante des Snowbaords ist und ein ermüdungsfreies Fahren.

Die wirksame Länge der Zugorgane 17 und 20 ist einstellbar; hinsichtlich des Zugorganes 20 erfolgt dies - wie oben beschrieben - mit einer Schlaufe. Das Zugorgan 17 kann auch in anderer Weise verstellt werden, beispielsweise mit einer Rändelschraube, einem einstellbaren Zahnriemen bekannter Bauart, der zwischen die Ösen 16 und das Ende des Zugorganes 17 gesetzt ist oder auch durch Veränderung des Befestigungspunktes des Zugorganes 17 am freien Ende 11 des zweiten Hebels 9.

Fig. 2 zeigt eine Variante der Erfindung, die ebenfalls mit einer Kniehebelanordnung als Auftrittselement arbeitet, die jedoch nur ein Zugorgan 17 verwendet, das gleichzeitig auf das Ristelement 3 und das Fersenelement 4 wirkt. Das Fersenelement 4 hat zu diesem Zweck einen über das Schwenklager 12 nach vorne in Richtung zum Ristelement 3 weisenden Schenkel 23, der mit dem Ristelement 3 schwenkbar gekoppelt ist, derart, daß das Ristelement 3 und das Fersenelement 4 gegenläufig geschwenkt werden. Das Fersenelement 4 ist daher in der Seitenansicht in etwa L-förmig, wobei das Schwenklager 12 zwischen den beiden Schenkeln und der kürzere Schenkel 23 zwischen dem Schwenklager 12 und der Öse 16 des Ristelementes 3 liegt. Die Verbindung zwischen dem freien Ende des Schenkels 23 und dem Ristelement 6 erfolgt über ein in die Öse 16 eingesetztes Schwenklager. Weiterhin ist auch das Zugorgan 17 an diesem Schwenklager befestigt. Es wäre aber auch möglich, das Zugorgan etwas entfernt davon angreifen zu lassen, und zwar entweder an dem Schenkel 23 oder dem Ristelement 3.

Wird auf das Gelenk 10 eine nach unten in Richtung des Pfeiles 24 gerichtete Kraft ausgeübt, so verschwenkt sich die Kniehebelanordnung derart, daß das freie Ende 11 des Hebels 9 in Richtung des Pfeiles 25 bewegt wird und damit das Zugorgan 17 mitnimmt. Dadurch wird der Verbindungspunkt zwischen dem Hebel 23 und dem Ristelement 3 nach unten in Richtung des Pfeiles 27 gezogen und gleichzeitig wird das Fersenelement 4 in Richtung des Pfeiles 26 nach vorne geschwenkt, wodurch die Bindung geschlossen wird. Das vordere Ende des Ristelementes 3 kann aufgrund des Hebels 13 mit den beiden Lagern 14 und 15 nach vorne bewegt werden und gleichzeitig etwas nach unten, so daß auch im vorderen Bereich des Fußes eine ausreichende Haltekraft erzielt wird.

Fig. 3 zeigt eine andere Variante der Erfindung mit nur einem Zugorgan 20, die sich von der der Fig. 2 dadurch unterscheidet, daß das Zugorgan 20 an der Außenseite des Fersenelementes 4 angreift, während die gelenkige Verbindung zwischen dem Hebel 23 und dem Ristelement 3 nicht mit einem Zugorgan verbunden ist, sondern nur aufgrund der Kopplung von Ristelement 3 und Fersenelement 4 im Bereich der Öse 16 und aufgrund der Steifigkeit des Hebels 23, und des Fersenelementes 4 bewegt wird. Auch ist in Fig. 3 zu erkennen, daß das vordere Ende des Ristelementes 3 auch direkt über ein Schwenklager 15 mit der jeweiligen Seitenwange 5 verbunden werden kann.

Wird hier das Auftrittselementes in Richtung des Pfeiles 24 niedergedrückt, so übt das Zugorgan eine nach vorne/unten in Richtung des Pfeiles 28 gerichtete Kraft auf den oberen Bereich des Fersenelementes 4 aus, wodurch dieses um das Schwenklager 12 nach vorne in Richtung des Pfeiles 26 verschwenkt wird. Gleichzeitig nimmt der Hebel 23 das hintere Ende des Ristelementes 3 in Richtung des Pfeiles 27 nach unten mit.

Fig. 4 zeigt in der gleichen schematischen Darstellung wie die Fig. 2 und 3 ein Ausführungsbeispiel mit drei Zugorganen 17, 17' und 20, die alle mit dem freien Ende 11 des Hebels 9 verbunden sind. Gegenüber Fig. 1 ist somit noch das dritte Zugorgan 17' hinzugekommen. Beim Niederdrücken der Kniehebelanordnung zieht das Zugorgan 17 das hintere Ende des Ristelementes 3 in Richtung des Pfeiles 29 nach unten und gleichzeitig zieht das Zugorgan 20 in Richtung des Pfeiles 28, wodurch das Fersenelement 4 in Richtung des Pfeiles 26 geschwenkt wird. Zusätzlich ist noch das dritte Zugorgan 17' vorgesehen, das am vorderen Ende des Ristelementes 3 an einer Öse 15' befestigt und über eine Umlenkrolle 18' mit dem freien Ende 11 des Hebels 9 verbunden ist, so daß auch das vordere Ende des Ristelementes 3 in Richtung des Pfeiles 30 nach unten bewegt wird. Die Umlenkrolle 18' kann dabei gegenüber der Öse 15' etwas nach hinten versetzt sein, so daß das Ristelement 3 auch etwas nach hinten gezogen wird und so stärker gegen den Rist des Fußes gedrückt wird.

Fig. 5 zeigt eine Seitenansicht der Bindung, die im Prinzip für alle Varianten der Fig. 1 bis 4 geeignet ist, wobei darauf hinzuweisen ist, daß die Kniehebelanordnung 7-11 so zwischen den Seitenwangen 5 angeordnet ist, daß das freie Ende 11 des Hebels 9 in der geschlossenen Stellung der Bindung noch in dem von dem Fersenelement 4 überdeckten Bereich liegt, also nicht nach hinten über die Bindung hinaussteht. Dies ist deshalb von Bedeutung, weil die schräg zur Snowboardlängsachse auf den immer schmaler werdenden Snowboards montierte Bindung nicht über die Kanten des Snowboards hinausstehen darf.

Fig. 6 zeigt einen Schnitt längs der Linie VI-VI der Fig. 5, zur Darstellung der Grundplatte mit Drehteller und den beiden Seitenwangen 5. Wie an sich bekannt, hat die Bindung eine ebene Grundplatte 31 mit einer mittigen, kreisrunden Öffnung 32, in die ein Drehteller 33 eingesetzt ist, der mit einem radial vorspringenden Rand 34 die Öffnung 32 überdeckt. Der Drehteller 33 hat mehrere Bohrungen 33' mit denen er am Snowboard verschraubt wird und damit die Grundplatte 31 gegen die Snowboardoberfläche drückt. Beidseitig der Grundplatte 31 stehen senkrechte Seitenwangen 5 ab, die hier ein U-förmiges Profil haben, das insgesamt die Steifigkeit erhöht und zwischen parallelen Wänden 35 und 36 einen nach unten offenen Hohlraum 37 schafft, in welchem die Umlenkrollen, wie z.B. 18, 18' und 21, beidseitig gelagert sein können und auch die Zugorgane geführt sind. Dies ist im rechten Teil der Fig. 6 durch die Umlenkrolle 18' und das Zugorgan 17' dargestellt, wobei die Umlenkrolle 18' mittels eines in den beiden Wänden 35 und 36 gelagerten Stiftes 38 gehalten ist. In den Bereichen, in denen Zugorgane oder andere Teile in den Zwischenraum 37 eindringen müssen, ist ein die beiden Wände 35 und 36 verbindender gebogener Wandabschnitt 39 mit einer hier nicht sichtbaren Öffnung versehen.

Fig. 7 zeigt einen Schnitt längs der Linie VII-VII der Fig. 5, also im Prinzip eine Draufsicht auf den hinteren Teil der Bindung zur Verdeutlichung des Auftrittselementes. Der erste Hebel 7 ist in der Draufsicht trapezförmig mit einer trapezförmigen, mittigen Aussparung 40. Sein eines Ende hat beidseitig zwei abstehende Stifte, die zusammen mit einer Bohrung in den Wänden 36 das Schwenklager 8 bilden.

Das Schwenkgelenk 10 ist durch eine Achse gebildet, an welcher der Hebel 7 mit einer mittigen Lasche 41 die Achse 10 umgreifend befestigt ist. In analoger Weise ist auch der zweite Hebel 9 in der Draufsicht trapezförmig mit einer mittigen, trapezförmigen Ausnehmung 42, wobei dieser Hebel mittels zwei Laschen 43 und 44 an der Achse 10 befestigt ist. Die Achse 10 steht beidseitig über die Laschen 43 bzw. 44 heraus und trägt beidseitig zylindrische Walzen 45, die drehbar an ihr gelagert sind und radial über die Laschen 41, 43 und 44 hinausstehen, so daß der Stiefel beim Auftreten nur mit den Walzen 45 in Berührung kommt. Diese Walzen 45 sind durch Sprengringe 46 gegen axiale Verschiebung gesichert. Am hinteren, freien Ende 11 des Hebels 9 sind beidseitig Ösen angebracht, an denen die entsprechenden Zugorgane 17 und gegebenenfalls auch 17' und/oder 20 befestigt sind.

Weiter ist aus Fig. 7 zu erkennen, daß Einzelteile, wie z.B. das Zugorgan 20, in dem Hohlraum 37 zwischen den beiden Wänden 35 und 36 geführt sind und daher von außen nicht sichtbar. Auch ist das Schwenklager 8 nur an den inneren Wänden 36 angebracht und daher ebenfalls von außen nicht sichtbar. In dem Bereich, in welchem der Hebel 23 in den Hohlraum 37 eindringt, ist dieser nach oben hin offen, beispielsweise dadurch, daß die inneren Wände 36 in Längsrichtung der Bindung nicht bis zum Ende geführt sind.

Fig. 8 zeigt eine Schnittdarstellung ähnlich Fig. 7 gemäß einer weiteren Variante der Erfindung, die sich im wesentlichen von der der Fig. 7 dadurch unterscheidet, daß das freie Ende 11 des Hebels seitlich vorstehende Stifte 47 aufweist, die in Langlöchern 48 der Seitenwand 35 längsverschieblich geführt sind, wodurch verhindert wird, daß der Hebel 9 unkontrolliert nach oben klappen kann. Weiter unterscheidet sich das Ausführungsbeispiel der Fig. 8 von dem der Fig. 7 darin, daß die beiden Hebel 7 und 9 mittige, offene Ausnehmungen 40 bzw. 42 haben, die einen durchgehenden Raum für die Aufnahme einer Feder 49 schaffen, wobei in diesem Falle die Achse 10 zweigeteilt ist und somit den von der Feder 49 beanspruchten Raum nicht überdeckt. Die Feder 49 ist an den beiden Hebeln 7 und 9 befestigt und wirkt als Zugfeder, derart, daß die beiden von den Teilachsen 10 entfernt liegenden Enden der Hebel 7 und 9 aufeinander zugezogen werden. Damit wird die Kniehebelanordnung einerseits in die Öffnungsstellung gedrückt und andererseits wird bei geschlossener Bindung aufgrund der Federkraft in Zusammenwirken mit der oben genannten Übertotpunktlage die Schließstellung verriegelt. Wird der zweite Hebel 9 durch die Stifte 47 in den Langlöchern 48 geführt, so ist auch bei Entlastung der Ferse des Schuhs sichergestellt, daß die Bindung nicht unfreiwillig öffnet, da das freie Ende des Hebels 9 ja nicht nach oben schwenken kann.

Zur besseren Führung der Feder 48 können beide Hebel noch in die Aussparung hineinragende Laschen 49' haben, die ein Verrutschen der Feder verhindern.

Da die Achse 10 zweigeteilt ist, hat auch der erste Hebel 7 zwei Laschen 41 und 41', die an der jeweiligen Teilachse 10 befestigt sind.

Fig. 9 zeigt eine schematische Seitenansicht einer Kniehebelanordnung 7-11 und eines Stiefels 2. Hieraus ist zu erkennen, daß nach einer Weiterbildung der Erfindung in der Stiefelsohle eine Vertiefung 50 vorhanden ist, in die die Achse 10 oder die Walzen 45 eingreifen und dadurch den Stiefel gegenüber der Kniehebelanordnung führen. Da sich die Achse 10 beim Schließen der Bindung um das Gelenk 8 längs des Kreisbogens 51 verschwenkt, wird der Stiefel dadurch auch um eine Distanz 52 nach hinten mitgenommen und somit gegen das Fersenelement gedrückt, so daß eine bessere Abstützung des Stiefels an dem Fersenelement erreicht wird.

Fig. 10 A bis D zeigt verschiedene Varianten der Erfindung und verdeutlicht, wie die Kniehebelanordnung einerseits in der Schließstellung fixiert wird und wie sie auch wieder geöffnet werden kann, wobei diese Varianten bei allen bisher beschriebenen Ausführungsbeispielen der Erfindung anwendbar sind.

In Fig. 10A ist verdeutlicht, daß die beiden Hebel 7 und 9 in der Schließstellung eine Übertotpunktlage einnehmen. Die Totpunktlage, bei der beide Hebel in einer geraden Linie liegen, ist dabei durch die gestrichelte Linie 53 dargestellt. Wird beispielsweise über das Zugorgan 17 eine Kraft auf das freie Ende 11 des Hebels 9 ausgeübt, so wirkt auf das Gelenk 10 eine senkrecht nach unten gerichtete Kraftkomponente, die die Bindung noch mehr in die Schließstellung drückt, so daß ein unfreiwilliges Öffnen der Bindung verhindert ist.

In Fig. 10B wird die Schließstellung durch einen an der Achse 10 angreifenden Federring 54 fixiert. Dieser Federring ist nach oben hin geschlitzt und kann sich beim Einführen der Achse 10 somit öffnen. Ist die Achse 10 eingeführt, so drückt der Federring 54 in Richtung der Pfeile 55 gegen die Achse 10 und fixiert diese. Der Federring ist an den Seitenwänden 5 befestigt, beispielsweise angenietet, angeschweißt oder geschraubt, was durch eine Bohrung 56 im Federring 56 angedeutet ist.

Im übrigen sind auch bei Fig. 10B die beiden Hebel 7 und 9 so angeordnet, daß in der Schließstellung eine Übertotpunktlage eingenommen wird, was die Schließstellung zusätzlich sichert.

In Fig. 10C ist zum Öffnen der Bindung eine Öffnungshebel 57 vorgesehen, der starr mit dem freien Ende 11 des zweiten Hebels 9 verbunden ist und an der Außenseite des Fersenelementes 4 liegt. Wird dieser Öffnungshebel 57 in Richtung des Pfeiles 57' verschwenkt, so wirkt über die starre Verbindung mit dem zweiten Hebel 9 eine nach oben in Richtung des Pfeiles 58 gerichtete Kraft, die die Kniehebelanordnung in die Öffnungsstellung bringt.

Bei der Variante der Fig. 10D ist an dem Gelenk 10 der Kniehebelanordnung ein Zugorgan 59 befestigt, das seitlich des Fersenelementes 4 bis in den Bereich dessen oberen Endes geführt ist und dort in einer Schlaufe 60 endet. Zieht der Benutzer an diesem Zugorgan 59, so wird das Gelenk 10 ebenfalls nach oben bewegt und die Bindung gelangt in die Öffnungsstellung. Das Zugorgan 59 ist dabei vorzugsweise ein flacher Gurt. Beide Öffnungsvarianten der Fig. 10C und 10D können beliebig mit den Schließvarianten der Figuren 10A und 10B kombiniert werden.

Fig. 11 zeigt eine weitere Variante der Erfindung, bei der als Auftrittselement statt einer Kniehebelanordnung nur ein einziger, durchgehender Hebel 7 verwendet wird, der mittels eines Schwenklagers 8 an den Seitenwangen 5 schwenkbar befestigt ist. Bei dieser Variante sind, wie auch bei Fig. 2 und 3, das Ristelement 3 und das Fersenelement 4 direkt miteinander gekoppelt. Ein zur Kopplung verwendeter Stift 61 ist dabei in einem Langloch 62 des Hebels 7 geführt, wobei dieses Langloch hier etwa in der Mitte der Längserstreckung des Hebels 7 liegt. Am freien Ende 11 des Hebels 7 ist wiederum ein Zugorgan befestigt, das im hier dargestellten Ausführungsbeispiel das Zugorgan 20 ist, das am oberen hinteren Ende des Fersenelementes 4 angreift. Da der Abstand zwischen dem Schwenklager 8 und der Umlenkrolle 21 für das Zugorgan 20 relativ nahe beieinander liegen und somit bei einem Verschwenken des Hebels 7 um das Schwenklager 8 nur eine geringe Längenänderung des freien Endes 11 des Hebels in Bezug auf die Umlenkrolle 21 zu erreichen wäre, ist hier eine weitere Umlenkrolle 63 vorgesehen, über die das Zugorgan 20 auf dem Weg von der Umlenkrolle 21 zum freien Ende 11 des Hebels 7 geführt ist. Der Verstellweg des Zugorganes 20 beim Niedertreten des Auftrittselementes wird daher durch die Anordnung der Umlenkrolle 63 bestimmt, und zwar deren relative Lage zu der Umlenkrolle 21 und dem Schwenklager 8.

In der dargestellten Konfiguration liegt die Umlenkrolle 63 relativ nahe neben dem freien Ende 11 des Hebels 7 in dessen Öffnungsstellung, so daß man einen maximalen Verstellweg für das Zugorgan 20 erhält.

Wird das freie Ende 11 des Hebels 7 nach unten gedrückt, so wird einerseits auf das Zugorgan 20 eine Zugkraft ausgeübt und andererseits über den Stift 61 auch der Hebel 23 und das hintere Ende des Ristelementes 3 nach unten gedrückt. Zum Verriegeln der Bindung ist hier eine eigenstände Verriegelunganordnung 64 vorgesehen, die durch eine Feder 65 in eine Schließstellung vorgespannt ist und die eine Verriegelungsnase 66 aufweist, die das freie Ende 11 des Hebels 7 formschlüssig hält. Dieses Ende kann beispielsweise als Stift oder zylindrische Stange ausgebildet sein, wie er in Fig. 8 durch die Stifte 47 realisiert ist. Die Verriegelungsnase 66 hat eine Schräge 67, so daß das Verriegelungselement beim Niederdrücken des Hebels gegen die Kraft der Feder 65 nach vorne gedrückt wird und anschließend, wenn das freie Ende 11 an der Nase 66 vorbeigeglitten ist, durch die Feder 65 wieder nach hinten gedrückt wird, womit die Nase 66 dann den Hebel formschlüssig arretiert. Zum Öffnen der Bindung ist ein weiteres Zugorgan 68 vorgesehen, das an dem Verriegelungsorgan 64 angreift, über eine Umlenkrolle 69 geführt ist und im oberen Bereich des Fersenelementes 4 in einer Öse 70 geführt ist und dort gegebenenfalls mit einer Schlaufe, einem Handgriff oder ähnlichem verbunden ist. Wird das Zugorgan in Richtung des Pfeiles 71 gezogen, so wird das Verriegelungselement 64 gegen die Kraft der Feder 65 verschoben und gibt den Hebel 7 frei, so daß die Bindung geöffnet werden kann.

Obwohl in Fig. 11 nicht dargestellt, kann die Variante mit nur einem Hebel 7 auch bei anderer Konfiguration von Zugorganen, wie in den Fig. 1 bis 4 dargestellt, verwendet werden. Sollen die verschiedenen Zugorgane, die entweder auf das Fersenelement, das hintere und/oder das vordere Ende des Ristelementes wirken, einen verschieden langen Verstellweg haben, so kann dies dadurch erreicht werden, daß die Enden der Zugorgane an unterschiedlichen Stellen der Längsrichtung des Hebels 7 angreifen.

Fig. 12 zeigt eine Abwandlung der Fig. 11, die ebenfalls mit einem durchgehenden Hebel 7 arbeitet, jedoch vollständig ohne Zugorgane für das Schließen der Bindung. Das Ristelement 3 und das Fersenelement 4 sind direkt durch den Stift 61, der in dem Langloch 62 des Hebels 7 geführt ist, miteinander gekoppelt. Beim Niederdrücken des freien Endes 11 des Hebels 7 wird dieser um das Schwenklager 8 verschwenkt, worauf der Stift 61 Fersen- und Ristelement nach unten drückt und die Bindung in die Schließstellung (Fig. 12B) bringt, in der das freie Ende 11 des Hebels 7 in der Verriegelungseinrichtung 64 arretiert ist. Ansonsten stimmt dieses Ausführungsbeispiel mit dem der Fig. 11 überein, wobei zur übersichtlicheren Darstellung in Fig. 12A und B die Seitenwangen 5 weggelassen sind.

Fig. 13A und 13B zeigt die Befestigung des Ristelementes 3 an den Seitenwangen 5 mittels des Hebels 13, der einerseits in einem Schwenklager 15 an der Seitenwange 5 und andererseits mittels eines weiteren Schwenklagers 14 an dem Ristelement 3 angelenkt ist. In der Schließstellung der Fig. 13A ist der Hebel 13 der nach beiden Richtungen des Pfeiles 73 verschwenkbar ist, in einer vorderen Grenzstellung. Würde man in dieser Stellung das Ristelement um die Achse des Schwenkgelenkes 14 nach oben schwenken, so würde sich die Vorderkante 78 zwangsläufig nach vorne und unten bewegen und dadurch den Stiefel einklemmen, so daß er nur schwer aus der Bindung entnommen werden kann, was durch die gestrichelte Linie des Ristelementes 3 und die Höhe h1 der Vorderkante 78 angedeutet ist. Da der Hebel 13 verschwenkbar ist, wird er bei Einführen der Stiefelspitze nach vorne geschwenkt, womit das vordere Ende des Ristelementes 3 nach vorne in Richtung des Pfeiles 76 und gleichzeitig etwas nach unten in Richtung des Pfeiles 77 gedrückt wird. Beim Öffnen der Bindung (Fig. 13B) dagegen wird der Hebel 13 nach hinten in Richtung des Pfeiles 74 geschwenkt, wodurch das Schwenklager 14 und damit auch die Vorderkante 78 etwas nach oben in Richtung des Pfeiles 75 bewegt werden, womit das Herausziehen des Stiefels aus der Bindung erleichtert wird. Die Vorderkante 78 nimmt damit die Höhe h2 ein, die größer als h1 ist, wie aus der im gleichen Maßstab eingezeichneten Darstellung zu erkennen ist.

Nach einer Weiterbildung der Erfindung ist vorgesehen, daß der Hebel 13 durch eine Feder 72 nach hinten in Richtung des Pfeiles 74 gezogen wird, wodurch das Herausziehen des Stiefels noch erleichtert wird, da das Ristelement dann schon aufgrund der Feder 72 in die Öffnungsstellung gebracht wird. Die Feder 72 ist hier als Zugfeder gezeigt, die im Bereich des oberen Endes nahe dem Schwenkgelenk 14 an dem Hebel 13 angreift. Selbstverständlich ist es auch möglich, im Bereich des Schwenklagers 15 eine Spiralfeder vorzusehen, die einerseits an dem Hebel 13 und andererseits an der Seitenwange 5 abgestützt ist.

Fig. 14 zeigt eine weitere Variante der Erfindung, bei der das Auftrittselement eine quer zur Längsachse des Stiefels verlaufende Stange 80 ist, die beidseitig mit den Hebeln 23 des Ristelementes 4 verbunden ist. Weiter ist das hintere Ende des Ristelementes 3 über ein Zugorgan 81 mit dieser Stange 80 und damit dem Hebel 23 verbunden. Durch Niedertreten des Stiefels wird die Stange 80 in Richtung des Pfeiles 24 nach unten gedrückt, wodurch wiederum das Fersenelement 4 in Richtung des Pfeiles 26 um die Achse 12 in die Schließstellung geschwenkt wird und gleichzeitig der Hebel 23 über das Zugorgan 81 auch das hintere Ende des Ristelementes 3 nach unten mitnimmt. Die Stange 80 wird dann in einer Verriegelungseinrichtung 64, ähnlich dem Ausführungsbeispiel der Fig. 11 und 12, verriegelt. Um das Niedertreten und das Verriegeln zu erleichtern, ist auf der Stange 80 eine Walze 82 mit größerem Durchmesser drehbar gelagert.

In der Draufsicht der Fig. 14A ist zu erkennen, daß beidseitig des Stiefels Verriegelungseinrichtungen 64 vorgesehen sind. Das Öffnen der Bindung erfolgt in gleicher Weise wie bei den Fig. 11 und 12 durch ein Zugorgan 68, das hier noch über eine koaxial zur Schwenkachse 12 liegende Umlenkrolle 83 geführt ist.

Abschließend sei darauf hingewiesen, daß das auf das Ristelement wirkende Zugorgan 17 bzw. die Zugorgane 17 und 17' entweder beidseitig oder einseitig angebracht werden können. Bei einer einseitigen Verwendung der Zugorgane wird das Ristelement im wesentlichen um eine parallel zur Bindungslängsachse verlaufende Achse geschwenkt. Bei der beidseitigen Anordnung erfolgt entweder bei zwei Zugorganen auf jeder Seite eine Linearverschiebung bzw. bei je einem Zugorgan ein Schwenken um eine quer zur Bindungslängsachse verlaufende Achse.

## Patentansprüche

1. Snowboardbindung mit einem auf der Oberfläche eines Snowboards zu befestigenden Grundelement (5), einem daran bewegbar befestigten, die Oberseite eines Snowboardstiefels teilweise übergreifenden Ristelement (3) und einem an dem Grundelement (5) schwenkbar angelenkten, die Rückseite des Snowboardstiefels (2) abstützenden Fersenelement (4), das zwischen einer im wesentlichen parallel zur Snowboardoberfläche ausgerichteten Öffnungsstellung nach hinten und einer in etwa senkrecht zur Snowboardoberfläche ausgerichteten Schließstellung nach vorne verschwenkbar ist, mit einem im Auftrittsbereich der Sohle des Snowboardstiefels (2) beweglichem Auftrittselement (6), das mit dem Ristelement (3) und dem Fersenelement (4) gekoppelt ist, wobei die Kopplung derart ausgestaltet ist, daß bei einem Niederdrücken des Auftrittselementes (6) in Richtung zur Snowboardoberfläche das Ristelement (3) und das Fersenelement (4) gleichzeitig zwangsweise in ihre Schließstellung bewegt werden und mit Mitteln (7, 9, 10; 49, 54; 64-67) zum Fixieren des Auftrittselementes (6) in der Schließstellung,
wobei das Auftrittselement (6) durch eine Hebelanordnung (7-11, 23) gebildet ist, dessen eines Ende in einem Schwenklager (8) an Seitenwangen des Grundelementes (5) befestigt ist,
**dadurch gekennzeichnet,**
**daß** das andere Ende der Hebelanordnung (7-11, 23) über mindestens ein Zugorgan (20, 17, 17') mit dem Ristelement (3) und/oder dem Fersenelement (4) verbunden ist.

2. Snowboardbindung nach Anspruch 1,
**dadurch gekennzeichnet,**
**daß** die Hebelanordnung eine Kniehebelanordnung (7-11) ist, die aus zwei über ein Gelenk (10) miteinander schwenkbar verbundenen Hebeln (7, 9) besteht, von denen einer mittels des Schwenklagers (8) an den Seitenwangen (5) des Grundelementes befestigt ist, während ein freies Ende (11) des zweiten Hebels (9) mit dem mindestens einen Zugorgan verbunden ist.

3. Snowboardbindung nach Anspruch 2,
**dadurch gekennzeichnet,**
**daß** das Schwenklager (8) des ersten Hebels (7) relativ zum freien Ende (11) des zweiten Hebels (9) so angeordnet ist, daß das Kniehebelgelenk (10) in der Schließstellung eine Übertotpunktlage einnimmt.

4. Snowboardbindung nach Anspruch 1,
**dadurch gekennzeichnet,**
**daß** die Hebelanordnung durch einen einzigen durchgehenden Hebel (7) gebildet ist.

5. Snowboardbindung nach Anspruch 1,
**dadurch gekennzeichnet,**
**daß** die Hebelanordnung durch eine quer zur Bindungslängsachse verlaufende Stange (80) und einen das Fersenelement (4) über sein Schwenkgelenk (12) hinaus nach vorne beidseitig verlängernden Hebel (23) gebildet ist, wobei die Stange (80) die freien Enden dieser Hebel (23) miteinander verbindet und das hintere Ende (16) des Ristelementes (3) über das Zugorgan (81) mit der Stange (80) verbunden ist.

6. Snowboardbindung nach einem der Ansprüche 1 bis 4,
**dadurch gekennzeichnet,**
**daß** das freie Ende (11) des Auftrittselementes (6) mit einem Zugorgan (20) verbunden ist, das beidseitig der Bindung über an den Seitenwangen (5) befestigte Umlenkrollen (21) geführt und im oberen Bereich des Fersenelementes (4) befestigt ist und daß die Umlenkrollen (21) im vorderen Bereich der Bindung angeordnet sind.

7. Snowboardbindung nach einem der Ansprüche 1 bis 4 oder 6,
**dadurch gekennzeichnet,**
**daß** an dem freien Ende (11) des Auftrittselementes (6) mindestens ein Zugorgan (17) befestigt ist, das mit einer Seite des hinteren Endes des Ristelementes (3) verbunden ist.

8. Snowboardbindung nach Anspruch 7,
**dadurch gekennzeichnet,**
**daß** das Zugorgan (17) über eine an der Seitenwange (5) angebrachte Umlenkrolle (18) geführt ist.

9. Snowboardbindung nach Anspruch 7 oder 8,
**dadurch gekennzeichnet,**
**daß** beidseitig der Bindung je ein mit dem hinteren Ende des Ristelementes (3) verbundenes Zugorgan (17) vorhanden ist.

10. Snowboardbindung nach einem der Ansprüche 1 bis 9,
**dadurch gekennzeichnet,**
**daß** ein zusätzliches mit dem freien Ende (11) des Auftrittselementes (6) verbundenes Zugorgan (17') vorgesehen ist, das mit dem vorderen Ende des Ristelementes (3) verbunden ist.

11. Snowboardbindung nach Anspruch 10,
**dadurch gekennzeichnet,**
**daß** auch das zusätzliche, mit dem vorderen Ende des Ristelementes (3) verbundene Zugorgan (17') beidseitig der Bindung vorgesehen ist und über Umlenkrollen (18') mit dem Auftrittselement (6) verbunden ist.

12. Snowboardbindung nach einem der Ansprüche 1 bis 9,
**dadurch gekennzeichnet,**
**daß** das vordere Ende des Ristelementes (3) mittels je eines Hebels (13) beidseitig an den Seitenwangen (5) befestigt ist, wobei beide Enden des Hebels (13) über je ein Schwenklager (14, 15) mit dem Ristelement (3) und der jeweiligen Seitenwange (5) verbunden sind.

13. Snowboardbindung nach einem der Ansprüche 1 bis 12,
**dadurch gekennzeichnet,**
**daß** die Seitenwangen (5) ein zur Snowboardoberfläche offenes, U-förmiges Querschnittsprofil aufweisen und zwischen parallelen Wänden (35, 36) einen Hohlraum (37) bilden, in welchem die Umlenkrollen (18, 18', 21) angeordnet und die Zugorgane (17, 17', 20) zumindest teilweise angeordnet sind.

14. Snowboardbindung nach einem oder mehreren der Ansprüche 1 bis 3; 6 bis 13, **dadurch gekennzeichnet,**
**daß** die Hebel (7, 9) der Kniehebelanordnung in der Draufsicht trapezförmig ausgebildet sind und über eine von Laschen (41, 43, 44) der Hebel (7, 9) umgriffene Achse (10) miteinander verbunden sind, wobei an dieser Achse (10) mindestens eine drehbare Walze (45) befestigt ist, die radial über die Achse (10) vorsteht.

15. Snowboardbindung nach einem oder mehreren der Ansprüche 1 bis 3; 6 bis 14, **dadurch gekennzeichnet,**
**daß** das freie Ende (11) des zweiten Hebels (9) der Kniehebelanordnung beidseitig mit Stiften oder Vorsprüngen (47) in Langlöchern (48) der Seitenwange (5) geführt ist und daß diese Langlöcher (48) im wesentlichen parallel zur Snowboardoberfläche verlaufen.

16. Snowboardbindung nach einem der Ansprüche 1 bis 15,
**dadurch gekennzeichnet,**
**daß** die Sohle des Snowboardstiefels (2) im Bereich des Auftrittselementes (6) eine Ausnehmung (50) aufweist, in die das Auftrittselement in der Öffnungsstellung und während des Schließvorganges formschlüssig eingreift.

17. Snowboardbindung nach einem oder mehreren der Ansprüche 1, 2, 4 bis 16, **dadurch gekennzeichnet,**
**daß** mindestens ein Federelement, vorzugsweise ein federnder Sprengring (54) vorgesehen ist, der ein quer zur Snowboardlängsachse verlaufendes Element (10) des Auftrittselementes in der Schließstellung fixiert.

18. Snowboardbindung nach einem der Ansprüche 1 bis 3, 6 bis 17, **dadurch gekennzeichnet,**
**daß** an dem zweiten Hebel (9) der Kniehebelanordnung ein im wesentlichen parallel zur Rückseite des Fersenelementes (4) verlaufender Öffnungshebel (57) starr angebracht ist.

19. Snowboardbindung nach einem der Ansprüche 1 bis 3, 6 bis 17, **dadurch gekennzeichnet,**
**daß** an dem Gelenk (10) der Kniehebelanordnung ein Zugorgan (59) befestigt ist, das bis zum oberen Bereich des Fersenelementes (4) geführt und dort befestigt ist.

20. Snowboardbindung nach einem der Ansprüche 1 bis 16, 18 oder 19, **dadurch gekennzeichnet,**
**daß** eine Verriegelungseinrichtung (64-67) vorgesehen ist, die durch eine Feder (65) in eine Schließstellung vorgespannt ist und die mit einer Nase (66) ein Element (10; 11) des Auftrittselementes (6) formschlüssig übergreift und in der Schließstellung fixiert.

21. Snowboardbindung nach Anspruch 4,
**dadurch gekennzeichnet,**
**daß** der durchgehende Hebel (7) in seiner Längsrichtung ein Langloch (62) aufweist, in welchem ein das Fersenelement (4) und das Ristelement (3) koppelnder Stift (61) verschieblich geführt ist.

22. Snowboardbindung nach Anspruch 11,
**dadurch gekennzeichnet,**
**daß** der das vordere Ende des Ristelementes (3) mit der jeweiligen Seitenwange verbindende Hebel (13) durch eine Feder (72) in eine Öffnungsstellung der Bindung, bei der der Hebel (13) nach hinten in Richtung zum Fersenelement (4) geschwenkt ist, vorgespannt ist.

23. Snowboardbindung nach Anspruch 5,
**dadurch gekennzeichnet,**
**daß** der Hebel (23) des Fersenelementes (4) beidseitig der Bindung mittels je eines Zugorganes (81) mit dem hinteren Ende des Ristelementes (3) verbunden ist.

24. Snowboardbindung nach einem der Ansprüche 6, 7, 10, 22, **dadurch gekennzeichnet,**
**daß** die Zugorgane (20, 17, 17', 81) Stahlseile sind.

## Claims

1. Snowboard binding with a base element (5) to be fastened to the surface of a snowboard, an instep element (3) movably fastened to it and reaching partially over the upper part of a snowboard boot, and a heel element (4) articulated to the base element (5) so as to pivot and supporting the back side of the snowboard boot (2), which heel element can be pivoted between a position to the rear essentially parallel to the snowboard surface and a forward position essentially perpendicular to the snowboard surface, with a movable tread element (6) in the tread area of the sole of the snowboard boot (2), which tread element is coupled to the instep element (3) and the heel element (4), wherein the coupling is designed such that in the case of pressing the tread element (6) down in the direction towards the snowboard surface, the instep element (3) and the heel element (4) are simultaneously forcibly moved into their closed position and with means (7, 9, 10; 49, 54; 64-67) for holding the tread element (6) in the closed position, wherein the tread element (6) is formed by a lever arrangement (7-11, 23), whose one end is attached in a pivot bearing (8) to lateral cheeks of the base element (5),
**characterized in**
**that** the other end of the lever arrangement (7-11, 23) is connected via at least one tension element (20, 17, 17') to the instep element (3) and/or the heel element (4).

2. Snowboard binding according to Claim 1,
**characterized in**
**that** the lever arrangement is a knee lever arrangement (7-11) that consists of two levers (7, 9) connected so as to pivot via a joint (10) , one of which is attached by means of a pivot bearing (8) to lateral cheeks (5) of the base element, while a free end (11) of the second lever (9) is connected with at least one tension element.

3. Snowboard binding according to Claim 2,
**characterized in**
**that** the pivot bearing (8) of the first lever (7) is arranged relative to the free end (11) of the second lever (9) such that the knee lever joint (10) occupies a position past dead center in the closed position.

4. Snowboard binding according to Claim 1,
**characterized in**
**that** the lever arrangement is formed by one single continuous lever (7).

5. Snowboard binding according to Claim 1,
**characterized in**
**that** the lever arrangement is formed by a rod (80) running across the longitudinal axis of the binding and by a lever (23) prolonging the heel element (4) forward past its pivot joint (12) on either side,
wherein the rod (80) connects the free ends of these levers (23), and the back end (16) of the instep element (3) is connected via a tension element (81) to the rod (80).

6. Snowboard binding according to one of Claims 1 to 4,
**characterized in**
**that** the free end (11) of the tread element (6) is connected to a tension element (20) guided along both sides of the binding via idle rolls (21) attached to the lateral cheeks (5) and is fastened in the upper area of the heel element (4), and in that the idle rolls (21) are arranged in the front area of the binding.

7. Snowboard binding according to one of Claims 1 to 4 or 6,
**characterized in**
**that** at least one tension element (17) connected to one side of the back end of the instep element (3) is fastened to the free end (11) of the tread element (6).

8. Snowboard binding according to Claim 7,
**characterized in**
**that** the tension element (17) is guided over an idle roll (18) mounted on the lateral cheek (5).

9. Snowboard binding according to Claim 7 or 8,
**characterized in**
**that** at either side of the binding, a tension element (17) connected to the back end of the instep element (3) is provided.

10. Snowboard binding according to one of Claims 1 to 9,
**characterized in**
**that** an additional tension element (17') connected to the free end (11) of the tread element (6), which is connected to the front end of the instep element (3), is provided.

11. Snowboard binding according to Claim 10,
**characterized in**
**that** the additional tension element (17') connected to the front end of the instep element (3) is also provided on either side of the binding and is connected via idle rolls (18') to the tread element (6).

12. Snowboard binding according to one of Claims 1 to 9,
**characterized in**
**that** the front end of the instep element (3) is fastened by means of one lever (13) on each side to the lateral cheeks (5) , with both ends of the lever (13) being connected via a respective pivot bearing (14, 15) to the instep element (3) and the respective lateral cheek (5).

13. Snowboard binding according to one of Claims 1 to 12,
**characterized in**
**that** the lateral cheeks (5) have a U-shaped cross-sectional profile open towards the snowboard surface and, between parallel walls (35, 36), form a cavity (37) in which the idle rolls (18, 18', 21) are arranged and part of the tension elements (17, 17', 20) are arranged.

14. Snowboard binding according to one or multiple of Claims 1 to 3; 6 to 13,
**characterized in**
**that** the levers (7, 9) of the knee lever arrangement are formed with a trapezoidal shape in a plane view and are connected via a shaft (10) surrounded by clips (41, 43, 44) of the levers (7, 9), with at least one cylinder (45) capable of rotating being arranged on this shaft (10) and projecting radially outward from the shaft (10).

15. Snowboard binding according to one or multiple of Claims 1 to 3; 6 to 14,
**characterized in**
**that** the free end (11) of the second lever (9) of the knee lever arrangement is guided at either side with pins or protrusions (47) in slots (48) of the lateral cheek (5) and in that these slots (48) run essentially parallel to the snowboard surface.

16. Snowboard binding according to one of Claims 1 to 15,
**characterized in**
**that** the sole of the snowboard boot (2) comprises a recess (50) in the area of the tread element (6), into which the tread element engages positively in the open position and during the closing process.

17. Snowboard binding according to one or multiple of Claims 1, 2, 4 to 16,
**characterized in**
**that** at least one spring element, preferably a resilient lock washer (54), is provided, which holds in place an element (10) of the tread element running across the longitudinal axis of the snowboard.

18. Snowboard binding according to one of Claims 1 to 3, 6 to 17,
**characterized in**
**that** an opening lever (57) running essentially parallel to the back side of the heel element (4) is rigidly fastened to the second lever (9) of the knee lever arrangement.

19. Snowboard binding according to one of Claims 1 to 3, 6 to 17,
**characterized in**
**that** a tension element (59) guided up to the upper area of the heel element (4) and fastened there is arranged on the joint (10) of the knee lever arrangement.

20. Snowboard binding according to one of Claims 1 to 16, 18 or 19,
**characterized in**
**that** a locking unit (64-67) is provided, which is prestressed into a closed position by a spring (65) and which reaches with a tab (66) in a form fit over an element (10; 11) of the tread element (6) and holds it in place in the closed position.

21. Snowboard binding according to Claim 4,
**characterized in**
**that** the continuous lever (7) has a slot (62) in its longitudinal direction, in which a pin (61) coupling the heel element (4) and the instep element (3) is guided in a movable manner.

22. Snowboard binding according to Claim 11,
**characterized in**
**that** the lever (13) connecting the front end of the instep element (3) to the respective lateral cheek is prestressed by a spring (72) into an opening position of the binding in which the lever (13) is pivoted backwards in the direction of the heel element (4).

23. Snowboard binding according to Claim 5,
**characterized in**
**that** the lever (23) of the heel element (4) is connected at either side of the binding my means of a respective tension element (81) to the back end of the instep element (3).

24. Snowboard binding according to one of Claims 6, 7, 10, 22,
**characterized in**
**that** the tension elements (20, 17, 17', 81) are steel cables.

## Revendications

1. Fixation de planche à neige avec un élément de base (5) à fixer sur la surface d'une planche à neige, un élément de cou-de-pied (3) fixé à celui-ci de façon mobile et recouvrant partiellement la face supérieure d'une chaussure pour planche à neige, et un élément de talon (4) articulé de façon orientable sur l'élément de base (5) et soutenant la face arrière de la chaussure pour planche à neige (2) et qui peut basculer entre une position d'ouverture, vers l'arrière, essentiellement parallèle à la surface de la planche à neige, et une position de fermeture, vers l'avant, à peu près perpendiculaire à la surface de la planche à neige, avec un élément d'accès (6) qui est mobile dans la zone d'accès de la semelle de la chaussure pour planche à neige (2) et qui est accouplé à l'élément de cou-de-pied (3) et à l'élément de talon (4), l'accouplement étant conçu de telle sorte qu'en cas d'enfoncement de l'élément d'accès (6) en direction de la surface de la planche à neige, l'élément de cou-de-pied (3) et l'élément de talon (4) sont simultanément déplacés en force jusque dans leur position de fermeture, et avec des moyens (7, 9, 10 ; 49, 54 ; 64 à 67) destinés à immobiliser l'élément d'accès (6) en position de fermeture,
l'élément d'accès (6) étant formé d'un agencement de leviers (7 à 11, 23) dont une extrémité est fixée à un support pivotant (8) monté sur des joues latérales de l'élément de base (5),
**caractérisée en ce que**
l'autre extrémité de l'agencement de leviers (7 à 11, 23) est reliée à l'élément de cou-de-pied (3) et/ou à l'élément de talon (4) par au moins un organe de traction (20, 17, 17').

2. Fixation de planche à neige selon la revendication 1,
**caractérisée en ce que**
l'agencement de leviers est un agencement de leviers articulés (7 à 11), qui se compose de deux leviers (7, 9) reliés entre eux de façon orientable par une articulation (10) et dont l'un est fixé aux joues latérales (5) de l'élément de base au moyen du support pivotant (8), tandis qu'une extrémité libre (11) du deuxième levier (9) est reliée audit au moins un organe de traction.

3. Fixation de planche à neige selon la revendication 2,
**caractérisée en ce que**
le support pivotant (8) du premier levier (7) doit être disposé par rapport à l'extrémité libre (11) du deuxième levier (9) de telle sorte qu'en position de fermeture l'articulation (10) des leviers articulés dépasse une position de point mort.

4. Fixation de planche à neige selon la revendication 1,
**caractérisée en ce que**
l'agencement de leviers est formé d'un unique levier continu (7).

5. Fixation de planche à neige selon la revendication 1,
**caractérisée en ce que**
l'agencement de leviers est formé d'une tringle (80) transversale par rapport à l'axe longitudinal de la fixation, et d'un levier (23) qui prolonge vers l'avant, des deux côtés, l'élément de talon (4) au-delà de son articulation pivotante (12), la tringle (80) reliant entre elles les extrémités libres de ce levier (23), et l'extrémité arrière (16) de l'élément de cou-de-pied (3) étant reliée à la tringle (80) par l'organe de traction (81).

6. Fixation de planche à neige selon l'une des revendications 1 à 4, **caractérisée en ce que**
l'extrémité libre (11) de l'élément d'accès (6) est reliée à un organe de traction (20), qui est guidé des deux côtés de la fixation par des poulies de renvoi (21) fixées aux joues latérales (5) et qui est fixé dans la partie supérieure de l'élément de talon (4), et que les poulies de renvoi (21) sont disposées dans la partie avant de la fixation.

7. Fixation de planche à neige selon l'une des revendications 1 à 4 ou 6, **caractérisée en ce que**
à l'extrémité libre (11) de l'élément d'accès (6) est fixé au moins un organe de traction (17), qui est relié à un côté de l'extrémité arrière de l'élément de cou-de-pied (3).

8. Fixation de planche à neige selon la revendication 7,
**caractérisée en ce que**
l'organe de traction (17) est guidé par une poulie de renvoi (18) montée sur la joue latérale (5).

9. Fixation de planche à neige selon la revendication 7 ou 8,
**caractérisée en ce que**
de chaque côté de la fixation est prévu un organe de traction (17) respectif relié à l'extrémité arrière de l'élément de cou-de-pied (3),

10. Fixation de planche à neige selon l'une des revendications 1 à 9, **caractérisée en ce que**
l'on prévoit un organe de traction supplémentaire (17') relié à l'extrémité libre (11) de l'élément d'accès (6) ainsi qu'à l'extrémité avant de l'élément de cou-de-pied (3).

11. Fixation de planche à neige selon la revendication 10,
**caractérisée en ce que**
l'organe de traction supplémentaire (17') relié à l'extrémité avant de l'élément de cou-de-pied (3) est lui aussi prévu des deux côtés de la fixation et relié à l'élément d'accès (6) par des poulies de renvoi (18').

12. Fixation de planche à neige selon l'une des revendications 1 à 9, **caractérisée en ce que**
l'extrémité avant de l'élément de cou-de-pied (3) est fixée de chaque côté aux joues latérales (5) au moyen d'un levier (13) respectif, les deux extrémités du levier (13) étant reliées respectivement par un support pivotant (14, 15) à l'élément de cou-de-pied (3) et à la joue latérale (5) correspondante.

13. Fixation de planche à neige selon l'une des revendications 1 à 12, **caractérisée en ce que**
les joues latérales (5) présentent une section transversale en U ouverte sur la surface de la planche à neige, et forment entre des parois parallèles (35, 36) une cavité (37) dans laquelle sont montés les poulies de renvoi (18, 18', 21) et au moins en partie les organes de traction (17, 17', 20).

14. Fixation de planche à neige selon l'une ou plusieurs des revendications 1 à 3 ; 6 à 13, **caractérisée en ce que**
vus de dessus, les leviers (7, 9) de l'agencement de leviers articulés présentent une forme trapézoïdale et sont reliés entre eux par un axe (10) enserré par des pattes (41, 43, 44) des leviers (7, 9), au moins un cylindre tournant (45) étant fixé à cet axe (10) et dépassant de l'axe (10) dans le sens radial.

15. Fixation de planche à neige selon l'une ou plusieurs des revendications 1 à 3 ; 6 à 14, **caractérisée en ce que** l'extrémité libre (11) du deuxième levier (9) de l'agencement de leviers articulés est guidée des deux côtés avec des tiges ou des saillies (47) dans des trous oblongs (48) de la joue latérale (5), et que ces trous oblongs (48) sont pour l'essentiel parallèles à la surface de la planche à neige.

16. Fixation de planche à neige selon l'une des revendications 1 à 15, **caractérisée en ce que**
la semelle de la chaussure pour planche à neige (2) présente dans la zone de l'élément d'accès (6) un évidement (50) dans lequel l'élément d'accès s'engrène solidairement en position d'ouverture et durant le processus de fermeture.

17. Fixation de planche à neige selon l'une ou plusieurs des revendications 1, 2, 4 à 16, **caractérisée en ce que**
l'on prévoit au moins un élément ressort, de préférence un anneau de retenue (54) faisant ressort, qui immobilise en position de fermeture un élément (10) de l'élément d'accès, ledit élément (10) étant transversal par rapport à l'axe longitudinal de la planche à neige.

18. Fixation de planche à neige selon l'une des revendications 1 à 3, 6 à 17, **caractérisée en ce que**
sur le deuxième levier (9) de l'agencement de leviers articulés est monté de façon rigide un levier d'ouverture (57), qui est pour l'essentiel parallèle à la face arrière de l'élément de talon (4).

19. Fixation de planche à neige selon l'une des revendications 1 à 3, 6 à 17, **caractérisée en ce que**
à l'articulation (10) de l'agencement de leviers articulés est fixé un organe de traction (59), qui est guidé jusqu'à la partie supérieure de l'élément de talon (4) et y est fixé.

20. Fixation de planche à neige selon l'une des revendications 1 à 16, 18 ou 19, **caractérisée en ce que**
l'on prévoit un dispositif de verrouillage (64 à 67), qui est repoussé par un ressort (65) jusque dans une position de fermeture, et qui recouvre solidairement avec un taquet (66) un élément (10 ; 11) de l'élément d'accès (6) pour l'immobiliser en position de fermeture.

21. Fixation de planche à neige selon la revendication 4,
**caractérisée en ce que**
le levier continu (7) présente dans le sens de sa longueur un trou oblong (62), dans lequel coulisse une tige (61) qui accouple l'élément de talon (4) et l'élément de cou-de-pied (3).

22. Fixation de planche à neige selon la revendication 11,
**caractérisée en ce que**
le levier (13) qui relie l'extrémité avant de l'élément de cou-de-pied (3) à la joue latérale correspondante est repoussé par un ressort (72) jusque dans une position d'ouverture de la fixation, position dans laquelle le levier (13) est basculé vers l'arrière en direction de l'élément de talon (4).

23. Fixation de planche à neige selon la revendication 5,
**caractérisée en ce que**
de chaque côté de la fixation, le levier (23) de l'élément de talon (4) est relié à l'extrémité arrière de l'élément de cou-de-pied (3) au moyen d'un organe de traction (81) respectif.

24. Fixation de planche à neige selon l'une des revendications 6, 7, 10, 22, **caractérisée en ce que**
les organes de traction (20, 17, 17', 81) sont des câbles d'acier.
